# EUROPÄISCHE PATENTSCHRIFT

(11) **EP 0 905 437 B1**
(45) Veröffentlichungstag und Bekanntmachung des Hinweises auf die Patenterteilung: **14.05.2003**
(21) Anmeldenummer: 98810750.4
(22) Anmeldetag: 05.08.1998
(51) Int. Cl.: F21V 9/10, F21L 14/02, F21V 29/02

(54) **Beleuchtungseinrichtung, insbesondere für kriminaltechnische Untersuchungen**
Lighting assembly, in particular for forensic examinations
Dispositif d'éclairage, notamment pour examens judiciaires

(30) Priorität: 17.09.1997 CH 219697
(43) Veröffentlichungstag der Anmeldung: 31.03.1999
(73) Patentinhaber: Projectina AG, 9435 Heerbrugg (CH)
(72) Erfinder: Draxl, Johann, 9434 Au (CH)
(74) Vertreter: Wenger, René

(56) Entgegenhaltungen:
- WO-A-95/28632
- US-A- 4 933 816
- US-A- 5 613 752
- US-A- 5 630 661

## Beschreibung

Die Erfindung betrifft eine Beleuchtungseinrichtung, insbesondere für kriminaltechnische Untersuchungen. Derartige Beleuchtungseinrichtungen werden beispielsweise zum Auffinden und Sichern von Fingerabdrücken und Fussspuren, zum Erkennen von Fälschungen auf Schriftstücken und dergleichen mehr eingesetzt. An das Wellenspektrum und an die Lichtleistung des zur Verfügung stehenden Lichtes werden daher ersichtlicherweise hohe Anforderungen gestellt.

Eine Beleuchtungseinrichtung gemäß dem Oberbegriff von Anspruch 1 ist aus US-A-4 933 816 bekannt.

Es sind bereits andere Beleuchtungseinrichtungen bekannt, die insbesondere auf der Basis von Halogenlicht arbeiten und bei denen mit Hilfe von Filtern verschiedene Spektralausgänge zur Verfügung stehen. Lampe, Filteranordnung und Steuerung sind in einem netzabhängigen Gehäuse untergebracht, wobei das Licht über einen flexiblen Flüssiglichtleiter austritt. Ein Nachteil der bekannten Beleuchtungseinrichtungen besteht darin, dass sie netzabhängig sind, so dass sie für einen feldmässigen Einsatz nur bedingt tauglich sind. Trotz der teilweise hohen Leistung von bis zu 300 Watt ist die Leuchtdichte unbefriedigend und es entstehen Probleme mit der Wärmeentwicklung. Die Flüssigkeitslichtleiter sind ausserdem relativ empfindlich und können leicht beschädigt werden.

Es ist daher eine Aufgabe der Erfindung, eine Beleuchtungseinrichtung zu schaffen, die netzunabhängig ist und die sich vor allem für den feldmässigen Einsatz unter schwierigen Bedingungen eignet. Bei einer möglichst niedrigen Lampenausgangsleistung soll eine optimale Leuchtdichte mit einem möglichst breiten Wellenspektrum erzielt werden. Diese Aufgabe wird erfindungsgemäss mit einer Beleuchtungseinrichtung gelöst, welche die Merkmale im Anspruch 1 aufweist.

Es hat sich überraschend gezeigt, dass sich eine Xenonlampe mit ihrem tageslichtähnlichen, kontinuierlichen Spektrum und mit ihrer hohen Lichtausbeute hervorragend für den Einbau in eine Handlampe eignet. So genügt bereits eine Ausgangsleistung von beispielsweise 35 Watt, womit auch eine netzunabhängige Stromversorgung einfacher realisiert werden kann. Da die Xenonlampe keine übermässige Wärmeentwicklung aufweist, kann die Kühlung mit einem Ventilator erfolgen, der direkt im Lampengehäuse angeordnet ist. Auf einen störanfälligen und Lichtverluste verursachenden flexiblen Lichtwellenleiter kann ganz verzichtet werden und die Bauteile zum Beeinflussen der Lichtstrahlen, nämlich der Kondensor und der Filter können unmittelbar in der Nähe der Xenonlampe am Lampengehäuse angeordnet werden. Die Versorgungseinheit ist über einen flexiblen Kabelstrang mit der Handlampe verbunden, der aber lediglich elektrische Kabel enthält. In der Versorgungseinheit sind sämtliche Bauteile angeordnet, welche die elektrische Versorgung und Steuerung der Xenonlampe betreffen. Der auswechselbare Akkumulator für die eigentliche Stromversorgung kann jeweils an einem Ladegerät am Netz oder an einem Generator wieder aufgeladen werden. Ein geleerter Akkumulator lässt sich somit sofort durch einen mitgeführten und aufgeladenen Akkumulator ersetzen. Die ganze Beleuchtungseinrichtung ist im Aufbau sehr komplex, mechanisch widerstandsfähig und hat nur ein relativ geringes Gewicht.

Das Zündgerät und das Steuergerät sind vorteilhaft in einem Versorgungsgehäuse angeordnet, wobei der Akkumulator in das Versorgungsghäuse einsteckbar ist. Einsteckbare Akkumulatoren sind als Handelsprodukte erhältlich und werden beispielsweise bereits für netzunabhängige Handwerkzeuge und dergleichen verwendet. Das Versorgungsgehäuse kann beispielsweise mit einem Tragriemen oder mit einer Tragschlaufe versehen sein, so dass es am Körper einer Bedienungsperson befestigt oder an der Schulter umgehängt werden kann.

Die Filterhalterung enthält vorzugsweise einen drehbar gelagerten Filterrevolver mit mehreren Lichtfiltern, die wahlweise zwischen Kondensor und Xenonlampe gedreht werden können. Die Filterhalterung könnte aber auch eine einfache Führung für die Aufnahme von Einzelfiltern sein. Der Filterrevolver mit mehreren Einzelfiltern kann entweder fest oder zum Austauschen lösbar gelagert sein.

Eine besonders einfache Veränderung des Lichtspektrums lässt sich erreichen, wenn der Filterrevolver in einem Revolverlager drehbar ist und wenn er durch eine wegschwenkbare Schwenkplatte im Revolverlager gehalten ist, wobei der Kondensor mit der Schwenkplatte verbunden und zum Auswechseln des Filterrevolvers zusammen mit dieser wegschwenkbar ist. Der Kondensor benötigt dadurch keine separate Halterung und der Filterrevolver lässt sich trotzdem leicht auswechseln, bzw. bedienen.

Eine kompakte und einfache Bauweise für die Handlampe kann erreicht werden, wenn das Lampengehäuse als Rohr ausgebildet ist und wenn wenigstens die Xenonlampe und der Ventilator als Einschubmodul im Rohr gehalten sind. Als Rohr kann dabei beispielsweise ein einfaches zylindrisches Rohr aus PVC verwendet werden, so dass das Lampengehäuse gegenüber den stromführenden Bauteilen isoliert ist. Das Einschubmodul kann ferner eine Lampenfassung mit einem Reflektor aufweisen, wobei die Xenonlampe lösbar an der Lampenfassung gehalten ist. Schliesslich ist es auch noch besonders zweckmässig, wenn das Einschubmodul ein aus dem Rohr ragendes Verbindungsstück aufweist und wenn der Filterrevolver und der Kondensor am Verbindungsstück gehalten sind.

Zur Ventilation im Lampengehäuse ist es dabei zweckmässig, wenn zwischen dem Rohr und dem Verbindungsstück ein Ringspalt gebildet ist. Auf diese Weise wird eine ringförmige Strömung gebildet, welche die Xenonlampe, bzw. die ihr benachbarten Bauteile gleichmässig kühlt.

Das Rohr kann an einem Ende durch eine ein Bestandteil des Einschubmoduls bildende Ventilatorhalterung abgeschlossen sein, an welcher der Ventilator gehalten ist. Auf diese Weise erübrigt sich ein besonderer Abschlussdeckel für das Lampengehäuse. Eine besonders gute Handhabung wird dadurch ermöglicht, dass am Lampengehäuse ein Handgriff angeordnet ist, der gleichzeitig eine Zweibeinstütze für die Auflage des Rohres aufweist. Der Handgriff ist dabei vorzugsweise mittels Rändelschrauben oder Flügelschrauben am Lampengehäuse befestigt. Die Handlampe kann somit am Handgriff getragen werden oder sie kann auf den Boden abgelegt werden, wobei die Zweibeinstütze ein seitliches Abrollen verhindert. Für die Befestigung auf einem Stativ oder dergleichen kann der Handgriff aber auch abgelöst werden.

Die Xenonlampe ist vorteilhaft eine Niederspannungslampe, die mit einer Spannung von unter 50V, als z.B. mit 12V arbeitet. Damit wird die Betriebssicherheit erheblich verbessert und durch den geringen Strombedarf wird die Brenndauer pro Akkuladung im Vergleich zu Lampen mit höherer Leistung erheblich verlängert.

Weitere Vorteile und Einzelmerkmale der Erfindung ergeben sich aus dem beschriebenen Ausführungsbeispiel und aus den Zeichnungen. Es zeigen:
- Fig. 1: Eine Beleuchtungseinrichtung bestehend aus Handlampe und Versorgungseinheit in Seitenansicht,
- Fig. 2: ein Längsschnitt durch die Handlampe gemäss Figur 1,
- Fig. 3: ein Teilschnitt durch die Ebene I-I an der Handlampe gemäss Figur 2,
- Fig. 4: ein Querschnitt durch die Ebene II-II an der Handlampe gemäss Figur 2,
- Fig. 5: ein Teilquerschnitt durch die Versorgungseinheit gemäss Figur 1, und
- Fig. 6: das Verdrahtungsschema der Beleuchtungseinrichtung gemäss Figur 1.

Anhand von Figur 1 werden zunächst die Hauptbestandteile der Beleuchtungseinrichtung beschrieben. Diese besteht im wesentlichen aus einer Handlampe 1, mit den die Lichterzeugung betreffenden Bauteilen und aus einer Versorgungseinheit 8, mit den die Stromversorgung betreffenden Bauteilen. Die Handlampe 1 weist ein Lampengehäuse 2 aus einem PVC-Rohr auf. In diesem Lampengehäuse sind auf nachstehend noch genauer beschriebene Art und Weise eine Xenonlampe 3 und ein Ventilator 6 angeordnet. Ausserhalb des Lampengehäuses und auf dessen Längsmittelachse sind ein Kondensor 4 und ein Filterrevolver 5 gehalten. Mit dem Kondensor können die Lichtstrahlen der Xenonlampe 3 gebündelt und fokusiert werden und mit Hilfe des Filterrevolvers 5 können je nach Einsatzzweck der Beleuchtungseinrichtung verschiedene Strahlenspektren gewählt werden.

Die Versorgungseinheit 8 wird vorzugsweise am Körper getragen und verfügt zu diesem Zweck über einen Gurt 12, wobei es sich dabei auch um einen Schulterriemen oder dergleichen handeln kann. In dem mit einem Deckel 15 verschlossenen Versorgungsgehäuse 13 sind ein Zündgerät 9 und ein Steuergerät 10 untergebracht. Wie alle Gasentladungslampen benötigt auch die Xenonlampe 3 ein Zündgerät. Das Steuergerät dient der Steuerung der verschiedenen elektrischen Funktionen. Ein handelsüblicher Akkumulator 11 kann in das Versorgungsgehäuse 13 als Stromquelle eingesteckt werden. Zur Sicherung des Akkumulators dienen seitliche Rastklauen 16. Das Einschalten der Xenonlampe erfolgt über einen Schalter 14 auf der Unterseite des Versorgungshäuses 13. Der Akkumulator könnte beispielsweise eine Arbeitsleistung von 12,0V/1,7Ah aufweisen. Damit könnte beispielsweise eine Xenonlampe mit 35W Leistung gespeist werden.

Die Versorgungseinheit 8 ist mit der Handlampe 1 über einen flexiblen Kabelstrang 7 von ausreichender Länge verbunden. Darin sind ausschliesslich die elektrischen Leiter für die Stromversorgung der Xenonlampe 3 und des Ventilators 6 untergebracht.

Weitere Einzelheiten der Handlampe 1 ergeben sich aus den Figuren 2 bis 4. Das Lampengehäuse 2 ist auf einer Seite mit einer Ventilatorhalterung 33 abgeschlossen. Diese ist mit Hilfe eines Schraubrings 45 gehalten. Die Ventilatorhalterung weist eine kreisrunde Oeffnung 47 auf, in welcher der Ventilator 6 mittels einer Madenschraube 48 eingespannt werden kann. Diese Oeffnung dient gleichzeitig auch als Ventilationsöffnung. Durch eine separate Kabelöffnung 49 ist der Kabelstrang 7 in das Lampengehäuse 2 eingeführt und mit einem Kabelbinder 50 zugfest am Ventilator fixiert.

Der Handgriff 42 läuft parallel und im Abstand zum Lampengehäuse 2. Er ist auf einer Seite mit einer Zweibeinstütze 43 versehen, so dass das Lampengehäuse 2 in einer leichten Schräglage auf den Boden abgestellt werden kann. In dieser Position ist der Lichteinfall besonders günstig, um den Boden nach Spuren zu untersuchen. Die Befestigung des Handgriffs 42 erfolgt mit Hilfe von Rändelschrauben 44, die in die Ventilatorhalterung 33 eingeschraubt sind.

Die Xenonlampe 3 ist in einer Lampenfassung 29 gehalten, die gleichzeitig einen Reflektor 30 trägt. Der Reflektor wird dabei durch einen Sprengring 38 festgehalten. Die Lampenfassung weist ausserdem eine Justierhülse 34 auf, die in Richtung der Längsmittelachse um eine bestimmte Strecke verschiebbar ist, so dass die optimale Position der Xenonlampe im Reflektor eingestellt werden kann. Die Fixierung der Justierhülse erfolgt mittels einer Madenschraube 39. Der Lampensockel 35 ragt frei in das Lampengehäuse 2, wobei er mittels Zugfedern 37 gegen die Lampenfassung 29, bzw. gegen die Justierhülse 34 gepresst wird.

Diese Zugfedern sind an ihren Enden an parallelen Verbindungsstreben 41, 41' befestigt, die sich zwischen der Ventilatorhalterung 33 und der Lampenfassung 29 erstrecken und diese miteinander verbinden. Die Befestigung erfolgt dabei mittels Schrauben 51 an den beiden Stirnseiten der Verbindungsstreben. Die Verbindungsstreben tragen auch eine Kabelklemme 36, an welcher der Lampensockel 35 mit dem Kabelstrang 7 verbunden wird.

Am Endabschnitt der Lampenfassung 29 ist mit Hilfe von Kopfschrauben 40 ein hohlzylindrisches Verbindungsstück 31 befestigt, das geringfügig über das Lampengehäuse 2 hinausragt. Die über den Umfang verteilten vier Kopfschrauben 40 stützen dabei gleichzeitig die Lampenfassung 29 am Innenmantel des Lampengehäuses 2 ab. Der Aussendurchmesser der Lampenfassung 29 und des Verindungsstücks 31 ist so dimensioniert, dass ein Ringspalt 32 gebildet wird.

Unmittelbar auf der aus dem Gehäuse ragenden Stirnseite des Verbindungsstücks 31 ist ein Revolverlager 17 befestigt. Dieses ist etwa topfförmig ausgebildet, wobei die Seitenwand aber auf einer Seite sehnenartig angeschnitten ist, so dass der gerillte Aussenrand 20 eines in das Revolverlager 17 eingelegten Filterrevolvers 5 mit seinen Einzelfiltern 19 aus dem Revolverlager ragt. Das Revolverllager wird mittels einer Schwenkplatte 18 verschlossen, die um eine Schwenkachse 23 seitlich weggeschwenkt werden kann und die mittels einer Rändelschraube 22 in der geschlossenen Position fixiert werden kann.

Der Filterrevolver 5 ist derart im Revolverlager 17 drehbar, dass die Einzelfilter 19 in die Längsmittelachse des Lampengehäuses 2 und damit in die optische Achse der Xenonlampe 3 gebracht werden können. Die Fixierung in der richtigen Position erfolgt dabei mit Hilfe einer Rastkugel 21. Ein Filterrevolver kann beispielsweise insgesamt 4 Revolveröffnungen aufweisen, von denen aber jeweils nur drei mit einem Einzelfilter bestückt sind. Eine Revolveröffnung bleibt frei für weisses Licht. Die Einzelfilter können Lichtspektren von beispielsweise 350nm bis 550nm aufweisen.

Unmittelbar auf der Schwenkplatte 18 ist der Kondensor 4 befestigt. Dieser besteht aus einer Führungshülse 26, auf welcher eine Linsenfassung 25 in Axialrichtung verschoben werden kann. Zu diesem Zweck ist in der Führungshülse 26 ein Schlitz 28 angeordnet, in welchem ein Führungsstift 27 der Linsenfassung 25 geführt ist. In der Linsenfassung sind zwei unterschiedlich geschliffene Linsen 24, 24' auf geeignete Weise fixiert.

Figur 5 zeigt noch etwas genauer den Aufbau der Versorgungseinheit 8. An einer Trennwand 52 ist das Steuergerät 10 befestigt. Eine Kontaktplatte 46 ist derart im Versorgungsgehäuse 13 angeordnet, dass ein Steckkontakt mit dem Akkumulator 11 hergestellt werden kann. Das Zündgerät 9 ist seitlich und etwa im rechten Winkel zur Kontaktplatte 46 angeordnet. Das Verdrahtungsschema 6 zeigt nochmals übersichtlich die elektrische Verbindung der einzelnen Bauteile. Der Akkumulator 11 wird in die Kontaktplatte 46 eingesteckt und über den Schalter 14 mit dem Steuergerät 10, bzw. mit dem Ventilator 6 kurzgeschlossen. Das Steuergerät 10 versorgt das Zündgerät 9 und die Xenonlampe 3 mit elektrischer Energie.

## Patentansprüche

1. Beleuchtungseinrichtung, insbesondere für kriminaltechnische Untersuchungen, umfassend.
- eine Handlampe (1) mit einem Lampengehäuse (2),
- eine im Lampengehäuse angeordnete Lampe (3) als Lichtquelle,
- einen optischen Kondensor (4) für die Bündelung der Lichtstrahlen,
- wenigstens eine zwischen Kondensor (4) und Lampe (3) angeordnete Filterhalterung für die Aufnahme wenigstens eines Lichtfilters, **gekennzeichnet durch**
- eine Xenonlampe (3) als Lampe,
- einen im Lampengehäuse angeordneten Ventilator (6) für die Kühlung der Xenonlampe (3),
- eine mit der Handlampe (1) über einen Kabelstrang (7) verbundene Versorgungseinheit (8) mit einem Zündgerät (9) zum Zünden der Xenonlampe, einem Steuergerät (10) zum Steuern der elektrischen Funktionen und mit einem auswechselbaren Akkumulator (11) für die Stromversorgung.

2. Beleuchtungseinrichtung nach Anspruch 1, **dadurch gekennzeichnet, dass** das Zündgerät (9) und das Steuergerät (10) in einem Versorgungsgehäuse (13) angeordnet sind und dass der Akkumulator (11) in das Versorgungsgehäuse einsteckbar ist.

3. Beleuchtungseinrichtung nach Anspruch 2, **dadurch gekennzeichnet, dass** das Versorgungsgehäuse (13) einen Tragriemen (12) oder eine Tragschlaufe aufweist.

4. Beleuchtungseinrichtung nach einem der Ansprüche 1 bis 3, **dadurch gekennzeichnet, dass** die Filterhalterung einen drehbar gelagerten Filterrevolver (5) mit mehreren Lichtfiltern enthält.

5. Beleuchtungseinrichtung nach Anspruch 4, **dadurch gekennzeichnet, dass** der Filterrevolver (5) zum Austauschen lösbar gelagert ist.

6. Beleuchtungseinrichtung nach Anspruch 5, **dadurch gekennzeichnet, dass** der Filterrevolver (5) in einem Revolverlager (17) drehbar ist und durch eine wegschwenkbare Schwenkplatte (18) im Revolverlager gehalten ist und dass der Kondensor (4) mit der Schwenkplatte verbunden und zum Auswechseln des Filterrevolvers zusammen mit dieser wegschwenkbar ist.

7. Beleuchtungseinrichtung nach einem der Ansprüche 1 bis 6, **dadurch gekennzeichnet, dass** das Lampengehäuse (2) als Rohr ausgebildet ist und dass wenigstens die Xenonlampe (3) und der Ventilator (6) als Einschubmodul im Rohr gehalten sind.

8. Beleuchtungseinrichtung nach Anspruch 7, **dadurch gekennzeichnet, dass** das Einschubmodul eine Lampenfassung (29) mit einem Reflektor (30) aufweist und dass die Xenonlampe (3) lösbar an der Lampenfassung gehalten ist.

9. Beleuchtungseinrichtung nach Anspruch 7 oder 8, **dadurch gekennzeichnet, dass** das Einschubmodul ein aus dem Rohr ragendes Verbindungsstück (31) aufweist und dass der Filterrevolver (5) und der Kondensor (4) am Verbindungsstück gehalten sind.

10. Beleuchtungseinrichtung nach Anspruch 9, **dadurch gekennzeichnet, dass** zwischen dem Rohr und dem Verbindungsstück ein der Ventilation dienender Ringspalt (32) gebildet ist.

11. Beleuchtungseinrichtung nach einem der Ansprüche 7 bis 10, **dadurch gekennzeichnet, dass** das Rohr an einem Ende durch eine einen Bestandteil des Einschubs bildende Ventilatorhalterung (33) abgeschlossen ist, an welcher der Ventilator (6) gehalten ist.

12. Beleuchtungseinrichtung nach einem der Ansprüche 7 bis 11, **dadurch gekennzeichnet, dass** am Lampengehäuse ein Handgriff (42) angeordnet ist, der eine Zweibeinstütze (43) für die Auflage des Rohres aufweist.

13. Beleuchtungseinrichtung nach einem der Ansprüche 1 bis 12, **dadurch gekennzeichnet, dass** die Xenonlampe (3) eine Niederspannungslampe ist.

## Claims

1. Lighting device, in particular for technical criminal investigations, comprising:
- a portable lamp (1) with a lamp housing (2),
- a lamp (3), as a light source, arranged in the lamp housing,
- an optical condenser (4) for focusing the light beams,
- at least one filter holder arranged between the condenser (4) and the lamp (3), to accommodate at least one light filter,
**characterised by**
- a xenon lamp (3) as the lamp,
- a ventilator (6), arranged in the lamp housing, for cooling the xenon lamp (3),
- a supply unit (8) which is connected to the portable lamp (1) via a loom of cables (7), with an ignition device (9) for igniting the xenon lamp, a control device (10) for controlling the electrical functions, and with an exchangeable accumulator (11) for the power supply.

2. Lighting device in accordance with claim 1, **characterised in that** the ignition device (9) and the control device (10) are arranged in a supply housing (13), and that the accumulator (11) can be inserted into the supply housing.

3. Lighting device in accordance with claim 2, **characterised in that** the supply housing (13) has a carrying strap (12) or a wrist strap.

4. Lighting device in accordance with one of the claims 1 to 3, **characterised in that** the filter holder contains a pivoted filter wheel (5) with several light filters.

5. Lighting device in accordance with claim 4, **characterised in that** the filter wheel (5) is borne in a detachable manner, to allow replacement.

6. Lighting device in accordance with claim 5, **characterised in that** the filter wheel (5) can be rotated in a revolver bearing (17), and is held in the revolver bearing via a hinged plate (18) that can be tilted away, and that the condenser (4) is connected to the hinged plate, and for the purpose of replacing the filter revolver, can be tilted away together with it.

7. Lighting device in accordance with one of the claims 1 to 6, **characterised in that** the lamp housing (2) is designed as a tube and that at least the xenon lamp (3) and the ventilator (6) are held in the tube as a plug-in module.

8. Lighting device in accordance with claim 7, **characterised in that** the plug-in module has a lamp holder (29) with a reflector (30), and that the xenon lamp (3) is held on the lamp holder in a detachable manner.

9. Lighting device in accordance with claim 7 or 8, **characterised in that** the plug-in module has a connection piece (31) which projects out of the tube and that the filter wheel (5) and the condenser (4) are held on the connection piece.

10. Lighting device in accordance with claim 9, **characterised in that** formed between the tube and the connection piece is an annular gap (32) for the purpose of ventilation.

11. Lighting device in accordance with one of the claims 7 to 10, **characterised in that** at one end, the tube is closed off by a ventilator holder (33) which forms a constituent part of the plug-in module, and on which the ventilator (6) is held.

12. Lighting device in accordance with one of the claims 7 to 11, **characterised in that** arranged on the lamp housing is a handle (42) which has a two-legged support (43) for the tube to rest on.

13. Lighting device in accordance with one of the claims 1 to 12, **characterised in that** the xenon lamp (3) is a low voltage lamp.

## Revendications

1. Dispositif d'éclairage, en particulier pour des enquêtes de criminalistique, comprenant :
- une baladeuse (1) avec un boîtier de lampe (2),
- une lampe (3) disposée, comme source lumineuse, dans le boîtier de lampe,
- un condenseur optique (4) pour focaliser les rayons lumineux,
- au moins un porte-filtre disposé entre le condenseur (4) et la lampe (3) pour recevoir au moins un filtre de lumière,
**caractérisé par**
- une lampe à xénon (3), comme lampe,
- un ventilateur (6) disposé dans le boîtier de lampe pour refroidir la lampe à xénon (3),
- une unité d'alimentation (8) qui est reliée à la baladeuse (1) par un faisceau de câbles (7) et qui comprend un appareil d'allumage (9) pour allumer la lampe à xénon, un appareil de commande (10) pour commander les fonctions électriques et un accumulateur échangeable (11) pour l'alimentation en courant électrique.

2. Dispositif d'éclairage selon la revendication 1, **caractérisé en ce que** l'appareil d'allumage (9) et l'appareil de commande (10) sont disposés dans un boîtier d'alimentation (13), et **en ce que** l'accumulateur (11) est apte à être enfiché dans le boîtier d'alimentation.

3. Dispositif d'éclairage selon la revendication 2, **caractérisé en ce que** le boîtier d'alimentation (13) comporte une bandoulière (12) ou une dragonne.

4. Dispositif d'éclairage selon l'une des revendications 1 à 3, **caractérisé en ce que** le porte-filtre contient un revolver de filtres (5), monté en rotation, avec plusieurs filtres de lumière.

5. Dispositif d'éclairage selon la revendication 4, **caractérisé en ce que** le revolver de filtres (5) est monté de manière amovible, pour être changé.

6. Dispositif d'éclairage selon la revendication 5, **caractérisé en ce que** le revolver de filtres (5) est apte à tourner dans un support de revolver (17) et est fixé dans celui-ci grâce à une plaque pivotante (18) apte à être enlevée par pivotement, et **en ce que** le condenseur (4) est relié à la plaque pivotante et est apte à être enlevé avec celle-ci pour le remplacement du revolver de filtres.

7. Dispositif d'éclairage selon l'une des revendications 1 à 6, **caractérisé en ce que** le boîtier de lampe (2) est conçu comme un tube et **en ce que** la lampe à xénon (3) et le ventilateur (6), au moins, sont fixés dans le tuba sous la forme d'un module insérable.

8. Dispositif d'éclairage selon la revendication 7, **caractérisé en ce que** le module insérable comporte une douille de lampe (29) avec un réflecteur (30), et **en ce que** la lampe à xénon (3) est fixée à la douille de lampe de manière amovible.

9. Dispositif d'éclairage selon la revendication 7 ou 8, **caractérisé en ce que** le module insérable comporte un élément de liaison (31) qui dépasse du tube, et **en ce que** le revolver de filtres (5) et le condenseur (4) sont fixés à l'élément de liaison.

10. Dispositif d'éclairage selon la revendication 9, **caractérisé en ce qu'**un interstice annulaire (32) servant à la ventilation est défini entre le tube et l'élément de liaison.

11. Dispositif d'éclairage selon l'une des revendications 7 à 10, **caractérisé en ce que** le tube est fermé, à une extrémité, par un porte-ventilateur (33) qui fait partie de l'élément insérable et auquel est fixé le ventilateur (6).

12. Dispositif d'éclairage selon l'une des revendications 7 à 11, **caractérisé en ce qu'**il est prévu sur le boîtier de lampe une poignée (42) qui comporte un support à deux pieds (43) pour poser le tube.

13. Dispositif d'éclairage selon l'une des revendications 1 à 12, **caractérisé en ce que** la lampe à xénon (3) est une lampe basse tension.
